# EUROPÄISCHE PATENTSCHRIFT

(11) **EP 1 615 730 B1**
(45) Veröffentlichungstag und Bekanntmachung des Hinweises auf die Patenterteilung: **09.03.2011**
(21) Anmeldenummer: 04727897.3
(22) Anmeldetag: 16.04.2004
(51) Int. Cl.: B07C 3/00

(54) **VERFAHREN UND EINRICHTUNG ZUM VERTEILEN VON PAKETEN O. DGL. BEFÖRDERUNGSGÜTERN**
METHOD AND DEVICE FOR DISTRIBUTING PACKAGES AND OTHERS SIMILAR DISPATCHED ARTICLES
PROCEDE ET DISPOSITIF DE REPARTITION DE COLIS OU D'AUTRES ARTICLES SIMILAIRES ACHEMINES

(30) Priorität: 16.04.2003 DE 10317855
(43) Veröffentlichungstag der Anmeldung: 18.01.2006
(73) Patentinhaber: Red Parcel Post AG, 47051 Duisburg (DE)
(72) Erfinder: SCHULZ, Jürgen, 04720 Döbeln (DE); HOFFMANN, Hartwig, 04720 Mochau (DE); BRÖNNER, Bernhard, 01326 Dresden (DE); HARTWIG, Andreas, 01445 Radebeul (DE)
(74) Vertreter: Michalski Hüttermann & Partner Patentanwälte
(86) Internationale Anmeldenummer: PCT/EP2004/004105
(87) Internationale Veröffentlichungsnummer: WO 2004/091813

(56) Entgegenhaltungen:
- EP-A- 1 298 552
- DE-C- 4 412 097
- US-A- 4 832 204

## Beschreibung

Die Erfindung betrifft ein Verfahren und eine Einrichtung zum Verteilen von Paketen o. dgl. Beförderungsgut gemäß Anspruch 1.

Bei bekannten Verfahren zum Verteilen von Paketen (EP 1 036 602 A2; EP 1 298 552 A1) werden die in Sammelstellen aufgenommenen Pakete mit einem Routenlabel versehen und durch Fernverkehr in jeweilige Eingangsdepots verbracht. Ausgehend von diesem als Umschlagplatz wirksamen Eingangsdepot werden die Pakete auf Transportbändern verteilt, wobei die im Routenlabel enthaltenen Paketcodes mittels Handscanner erfaßt und danach die Pakete in ein Zustellfahrzeug verbracht werden. Mit diesem Fahrzeug wird dann in einem Zustellgebiet nach Ortskenntnis des Zustellers eine entsprechende Verteil-Tour abgefahren. Bei diesem Verteilsystem ist eine Optimierung nach Zeit- und Kostenkriterien nur im Bereich der internen Abläufe vor bzw. im Eingangsdepot möglich und eine die Qualität der Verteilung sichernde Sendungsverfolgung ist mit hohem Aufwand verbunden. Eine direkte Verfolgung eines einzelnen Paketes ist nicht möglich.

Aus EP 1 036 602 A2 ist ein Verfahren zum Verteilen von Paketen bekannt, bei dem an einer Sammelstelle für Pakete das jeweilige Paket mit einem Barcode versehen wird, der Informationen über die Identität des Pakets, den Inhalt des Pakets und der Zustelladresse des Pakets enthält, basierend auf der Zustelladresse eine optimierte Lieferrute berechnet und ein Lieferwagen mit den Paketen in der Reihenfolge der berechneten Zustelladressen beladen wird.

Die Erfindung befaßt sich mit dem Problem, ein Verfahren und eine Einrichtung zur Verteilung von Paketen zu schaffen, womit in kürzerer Zeit eine automatische Verteilung der Pakete durch verbesserte Identifikations-Codes erreichbar ist, diese mittels eines Computerprogramms für eine Beladungssteuerung von genormten Transporträumen nutzbar sind und dabei eine maximale Transportraumnutzung, maximale Zuladung, minimale Transportwege sowie eine einfach kontrollierbare Paketzustellung mit verminderten Kosten möglich sind.

Die Erfindung löst diese Aufgabe mit einem Verfahren gemäß dem Anspruch 1 und einer Einrichtung gemäß dem Anspruch 11. Hinsichtlich wesentlicher weiterer Ausgestaltungen wird auf die Ansprüche 2 bis 10 bzw. 12 bis 19 verwiesen.

Bei dem erfindungsgemäßen Verfahren zur Verteilung und Zustellung von mit einem Informationsträger versehenen Paketen werden diese einem als HUB-Zentrum bezeichneten, eine Hauptumschlagbasis bildenden Umschlag- und Sortierplatz zugeführt. Unter Ausnutzung moderner Datenerfassungs- und Datenverarbeitungstechnik werden in dem HUB-Zentrum die bereits in Form von Identifikations-Codes auf den Paketen in einer Sammelstelle aufgetragenen Etiketten, Geokoordinaten der Adresse u. dgl. geprüft oder die Identifikations-Codes werden auf den Informationsträger aufgetragen. Im HUB-Zentrum weist damit jedes Paket individuelle Daten seines Paketcodes auf, der für eine dynamisch optimierbare Tourenplanung verwendet wird.

Damit kann eine Vielzahl von Paketen, z. B. das Sammelergebnis eines Tages, innerhalb einer relativ kurzen Zeitspanne, insbesondere nach Weitergabe der Daten in Form von geprüften Paket-Tourencodes zu einem Zentralcomputer, geordnet und im HUB-Zentrum zwischengelagert werden. Danach erfolgt auf der Grundlage zwischenzeitlich erzeugter Computerdaten für jedes der Pakete mit dem Paket-Tourencode als eindeutiges Identifikationsmerkmal eine weitgehend automatische und durch das Ausgangssignal des Computers gesteuerte Reihung, Stapelung und/oder Sortierung in einer Auslieferungsreihenfolge zur Vorbereitung der optimalen Verteilung mittels jeweiliger für das System als Wechselbehälter bereitgestellter Transportboxen.

Diese Erzeugung und Speicherung von Paket-Tourencodes als Paketmerkmale in einem Zentralcomputer ist auf eine Zwischenlagerung und Sortierung der Pakete im HUB-Zentrum so abgestimmt, daß an dessen Ausgang ein verteilgerecht sortierter Paket-Stapel bzw. eine verteilgerecht beladene Box erzeugt ist. In dieser Paket-Box ist jedes Paket in einer vorbestimmten Transportlage positioniert und jeder Paket-Stapel kann mit den berechneten Tourendaten in einem auf kürzesten Transportwegen geführten Verteilfahrzeug aufgenommen werden. Auf dem Weg in das Verteilgebiet erfolgt eine vom Ausgangssignal des Computers vorgegebene und über diesen kontrollierbare Zusammenfassung von Touren durch gleichzeitigen Transport von mehreren Transport-Boxen auf einem Fahrzeug, z. B. einem Lkw, einem Bahnwaggon o. dgl., das einen Hauptlauf ausführt.

Zusätzlich werden die im Zentralcomputer enthaltenen Paket-Tourencodes über entsprechende Kommunikationstechnik dem End-Verteilfahrzeug übermittelt. In diesem wird durch eine Verknüpfung der Paket-Tourencodes mit beispielsweise einem ein elektronisches Adressenverzeichnis mit Straßenkarten ausnutzenden Navigations-system, z. B. einem GPS-System, der vorgesehene Tourenablauf angezeigt und geführt. Damit kann auch weniger geübtes Bedienpersonal einen dynamisch optimierten Tourenplan mit entsprechend gestapelten Paketsendungen auf kürzestem Wege und mit hoher Nachweis-Sicherheit abfahren. Durch eine Rückkopplung der auf entsprechenden Informationsträgern am Paket befindlichen und beim Zustellen einlesbaren Paket-Tourencodes ist eine lückenlose Sendungsverfolgung bis zum Endabnehmer gewährleistet.

Bei Bedarf kann jederzeit der Bordcomputer über die Position der Transport-Box Auskunft geben oder per mobilem Befehl aus dem Zentralcomputer kann ein in der Box anwendbarer Scanner die Pakete identifizieren und ein gesuchtes Paket ermitteln.

Die im HUB-Zentrum bzw. Zentralcomputer zur dynamischen Tourenoptimierung verwendeten Sensoren und Programme sind für die Übernahme von Abmessungsdaten (Länge, Breite, Höhe, Gewicht) als zusätzliche, bisher nicht für Paketvorschriften verwendete Informationen zu den Paketcodes vorgesehen. Die als Sortier- und Beladungsinformationen erzeugten Paket-Tourencodes werden auf jeweilige verteilungsoptimierte Paket-Stapel bildende Transportboxen abgestimmt, so daß aus diesen die Pakete in der Reihenfolge der optimierten Tour entnommen werden können. Mit den Programmen des Zentralcomputers wird gleichzeitig die im HUB-Zentrum vorhandene Steuerung zum Zwischenlagern und Wiederauffinden der Pakete beeinflußt, so daß in jedem Zyklus zur Vorbereitung der dynamischen Transportoptimierung eine vorberechnete Verteilung der Pakete auf die Transportboxen erfolgt. Ebenso ist vorgesehen, daß zu jeder Zeit über die in der Steuerung vorhandenen Lesegeräte eine Zuordnung zur dynamisch optimierten Tour erfolgen kann. Damit ist bei optimaler Füllung des Transportraumes, optimaler Tourberechnung und qualitativ lückenloser Verteilung jederzeit eine Nachverfolgung der Pakete gewährleistet.

Für den Vorgang der Identifikation der Pakete können am Markt verfügbare und am Paket festlegbare Datenträger eingesetzt werden, auf denen die von Sensor-Systemen erfaßten Zusatz-Informationen auftragbar sind. Bei diesem Vorgang wird durch die Identitätskontrolle das einzelne Paket permanent verfolgt und mit der Erfassung der Abmessungen (Länge, Breite, Höhe, Gewicht) ein erweiterter Datensatz zur Raum- und Gewichtsberechnung entsprechend der Parameter der Transportboxen erreicht. Die Sensordaten werden im Zentralcomputer mit ständig aktualisierbaren Programmen vereinigt, so daß eine optimale Verteiltour auf Basis der mit den Adressendaten koppelbaren GPS-Informationen ermittelt wird. Dabei werden bei der Berechnung einer Verteiltour die maximale Aufnahmekapazität der Transportboxen unter Zugrundelegung der Geometrie der Pakete berechnet und die Zugehörigkeit eines jeden Paketes innerhalb der Transportbox sowie die Zuordnung eines Transportplatzes so geprüft, daß die innerhalb einer ersten Verteilphase insbesondere in einem Umschlagplatz von einem HUB-Zentrum übernommenen Transportboxen eine Packungsanordnung mit einer Last-In-First-Out-Reihenfolge der Pakete aufweisen und so für die zweite Verteilphase von den End-Verteilfahrzeugen aufgenommen werden.

Bei dem erfindungsgemäßen Verfahren ist vorgesehen, daß die Pakete insbesondere innerhalb eines für eine Tagestour vorgesehenen Zeitfensters, beispielsweise zwischen 22 Uhr und 2 Uhr, durch das Datenverarbeitungs-System mit dem beispielsweise auf einem Transponder befindlichen Paket-Tourencode versehen werden, danach die sortierten Pakete in den vorbeschriebenen Transportboxen zu einem als Miniverteilzentrum bezeichneten Umschlagplatz gelangen und ausgehend von diesem eine Verteilung erfolgt, bei der täglich neue vom Zentralcomputer für die Transportboxen errechnete Zustellgebiete definiert und diese mittels der End-Verteilfahrzeuge versorgt werden.

Die Programmtechnik des Zentralcomputers ermöglicht eine Übermittlung der aus den Paket-Tourencodes ableitbaren Daten zum Inhalt der jeweiligen Transportboxen an ein mobiles Erfassungsgerät im Bereich des Fahrers des End-Verteilfahrzeuges, so daß in diesem eine zur Verteilung nachvollziehbare Stop-Liste verfügbar ist und gleichzeitig für ein im End-Verteilfahrzeug befindliches Navigationssystem (GPS, GMS) eindeutige Informationen für die Routenwahl vorliegen. Durch deren Nachverfolgung ist gleichzeitig die automatische und lückenlose Sendungsverfolgung weitgehend unabhängig vom Bedienpersonal erreicht.

Die erfindungsgemäße Verfahrensführung beim Verteilen und Zustellen der Pakete ermöglicht mit einer vorteilhaft geringen Zahl von Fahrzeugen die Zusammenstellung der Sammel- bzw. Verteiltouren, wobei mit der automatischen Handhabung der Einzel-Pakete im Zwischenlager des HUB-Zentrums eine Einsparung an weiteren Verteilschritten erreicht wird. Durch die täglich neue, dynamisch optimierte Tourenplanung ist den aus dem HUB-Zentrum ausfahrenden Fahrzeugen bzw. den jeweiligen End-Verteilfahrzeugen in jedem Fall eine optimierte Fahrstrecke so zugeordnet, daß auch durch geringere Fahrstrecken weitere Kosteneinsparungen bei den Fuhrunternehmen erreicht werden.

Hinsichtlich weiterer Einzelheiten und Vorteile der Erfindung wird auf die nachfolgende Beschreibung und die Zeichnungen verwiesen, in denen das erfindungsgemäße Verfahren bzw. die Einrichtung anhand eines Ausführungsbeispiels prinzipiell erläutert sind. In der Zeichnung zeigen:
- Fig. 1: eine Prinzipdarstellung des Paket-Laufes mit einem HUB-Zentrum,
- Fig. 2: eine Prinzipdarstellung ähnlich Fig. 1 mit zusätzlichen Einrichtungen in Verbindung mit dem HUB-Zentrum,
- Fig. 3: eine Prinzipdarstellung des Paket-Laufes in einer nach dem HUB-Zen- trum vorgesehenen Verteilungsphase,
- Fig. 4: eine Prinzipdarstellung von im Bereich des HUB-Zentrums vorgesehe- nen Einrichtungen und deren Zusammenwirken, und
- Fig. 5: eine Übersichtsdarstellung mehrerer durch einen zentralen Fuhrpark verbundenen HUB-Zentren in einem vorgesehenen Verteilterritorium.

In Fig. 1 sind die zur Durchführung des erfindungsgemäßen Verfahrens vorgesehenen Einrichtungen in einer Prinzipdarstellung veranschaulicht, aus der sich das Verfahren zum Verteilen von einzelnen (linke obere Seite, Fig. 1) bzw. in einer Sammelstelle 2 erfaßten Paketen 1 ergibt. Die insbesondere von privaten und/oder kommerziellen Absendern zu einem Adressaten 41 (Fig. 4) zu transportierenden Pakete 1 werden in der Sammelstelle 2 (Fig. 2) erfaßt und in dieser die Pakete 1 mit einem Adresse, Paketnummer o. dgl. aufweisenden Etikett als elektronisch erfaßbare Daten aufweisenden Paketcode C versehen, der eine eindeutige und elektronisch auslesbare Identifikationsnummer aufweist. Ausgehend von dieser Sammelstelle 2 werden die Pakete 1 bei bekanntem Verteilverfahren mittels jeweiliger Transportfahrzeuge aufgenommen und danach weiterverteilt bzw. direkt zugestellt.

Bei dem erfindungsgemäßen Verfahren zum Verteilen von Paketen 1 o. dgl. Beförderungsgut ist vorgesehen, daß die gesammelten Pakete 1 einem mit der einen bzw. mehreren Sammelstellen 2 verbundenen HUB-Zentrum als Umschlag- und Sortierplatz zugeführt werden, der eine Hauptumschlagbasis bildet. In diesem HUB-Zentrum werden die Abmessungs-Daten des Paketes 1, nämlich die sogenannten Gurtmaße in Form der Länge, Breite und Höhe und das Gewicht, erfaßt. Diese in der Identifikationsnummer zusammengefaßten Paketcodes C' enthalten insbesondere auch Geokoordinaten für die Adressatenadresse, die damit ebenfalls in den Computer des HUB-Zentrums eingegeben werden. Damit liegen zusätzliche und zur erfindungsgemäßen Verfahrensführung wesentliche Meß-Daten vor, die dem jeweiligen Paket 1' in Form eines Paket-Tourencodes C' zugeordnet werden.

Die Meß-Daten sämtlicher Pakete 1 können beispielsweise mittels eines den jeweiligen Paket-Tourencode C' bildenden HUB-Computers 4 aufgenommen oder direkt einem Zentralcomputer 7 zugeführt werden. Denkbar ist auch eine direkte Weitergabe der ursprünglichen Paketcodes C an den Zentralcomputer 7, in dem dann die Paket-Tourencodes C' gebildet werden.

Im HUB-Zentrum werden die Pakete 1' mittels der vom HUB-Computer 4 und/oder Zentralcomputer 7 vorgegebenen Daten in einer verteilgerechten Reihenfolge angeordnet, so daß an einem Ausgang 5 diese Reihung in Form eines Paket-Stapels 6 entnehmbar ist. Diese Daten der verteilgerechten Reihenfolge der Paket-Stapel 6 sowie die Daten der Paket-Tourencodes C' sind zwischenzeitlich mittels des Zentralcomputers 7 im Sinne einer dynamisch optimierbaren Tourenplanung verarbeitet, so daß die in einer Transportbox 30 (Fig. 2) eingelagerten Stapel 6 bzw. Codes C' in einer verteilgerechten Sortierung von einem Fahrzeug 8 übernommen werden. Damit werden die Pakete zu einem Miniverteilzentrum 18 und danach werden die Pakete 1' durch eine GPS-gesteuerte Verteilung 9 automatisch kontrollierbar dem Adressaten 41 auf einer optimalen Verteilroute 10 zugestellt.

Die Zusammenschau von Fig. 1 mit Fig. 5 machte deutlich, daß in einem Verteilterritorium mehrere HUB-Zentren vorgesehen sein können, wobei das in Fig. 1 mit HUB' bezeichnete Zentrum über eine Kommunikationsleitung 12 direkt mit dem HUB-Zentrum verbunden sein kann. Mit einer Verbindungsleitung 13 ist in Fig. 1 verdeutlicht, daß mehrere Zentren HUB bzw. HUB' mit dem einen Zentralrechner 7 steuerbar sind.

Innerhalb des jeweiligen HUB-Zentrums werden die Pakete 1' durch die entsprechende Computersteuerung einem jeweils definierte Lagerorte vorgebenden Zwischenlager 14 zugeführt, in diesem die Pakete 1' in einem durch die Datenverarbeitung im Computer vorgegebenen Zeitfenster gehalten, danach die Pakete 1' mittels einer Sortiereinrichtung 15 in die verteilgerechte Reihenfolge gebracht und mittels einer Stapeleinrichtung 16 in den dabei verteilgerecht sortierten Paket-Stapel 6 eingeordnet. Damit werden die Pakete 1' durch die entsprechende Computersteuerung einem jeweils definierten Beladungsort für eine Transport-Box zugeführt, wobei in dieser die Pakete 1' mit einer durch die Datenverarbeitung im Computer vorgegebenen Anzeigefunktion verwaltet werden. Beim Erreichen der Staustrecke 14 vor der Box wird dem Gerät zum Packen oder einer Beladeperson auf einer Groß- , anzeige 15 angezeigt, in welcher Art und Weise das Paket 1' in der Box 16 zu stauen ist. Damit ist eine Last-In-First-Out (LIFO)-Folge der auszuliefernden Pakete in der bei 6 gepackten Transport-Box realisiert.

In Fig. 2 ist eine im Vergleich mit Fig. 1 erweiterte Übersicht der Verfahrensführung dargestellt, bei der in der dezentralen Sammelstelle 2 die Pakete 1 mit einem maschinenlesbaren Informationsträger C (z. B. einem Transporter, einem Barcode) versehen werden und ausgehend von der Sammelstelle 2 die Paketcodes C als Datensatz 17 in dem Zentralrechner 7 gelangen. Gleichzeitig bzw. zeitversetzt gelangen die durch Transportmittel aufgenommenen Pakete 1 von den jeweiligen Sammelstellen 2 zu einem gemeinsamen Umschlagplatz 18 in Form des Miniverteilzentrums zu einem Aufnahmebereich 19, von dem aus die Pakete 1 in Form einer ungeordneten Transportmenge 20 mittels eines Fahrzeugs 20' (Fig. 4) zu dem HUB-Zentrum weiterbefördert werden. Im Bereich einer Einlaßstelle 21 können durch Kontrolle sämtlicher Paketcodes C Vollständigkeitsprüfungen dadurch durchgeführt werden. Dabei werden die Codes C in den HUB-Computer 4 eingelesen oder direkt mit dem Zentralcomputer 7 mittels eines Vergleichers 21 erfaßt. Damit ist in dieser Erfassungsphase eine erste Kontrolle erreicht.

Danach werden die Pakete 1 der Meßeinrichtung 3 (Fig. 4) zugeführt und die Paketcodes C mit den Abmessungsdaten mit dem elektronisch weiterverarbeitbaren Paket-Tourencode C' verglichen. Gleichzeitig kann dem Paket 1' ein definierter Hauptsortierpfad im Bereich eines Lagerplatzes 14' mittels einer im Zwischenlager 14 vorgesehenen Sortiersteuerung zugewiesen werden, von dem aus die Sortiereinrichtung 15, beispielsweise in Form von Regalen, Förderbändern oder dergleichen Baugruppen 23 steuerbar ist. Danach können die Pakete 1' mittels der allgemeinen mit 16 bezeichneten Stapeleinrichtung definiert aus diesem Zwischenlager 14 entnommen werden (Fig. 2).

Für diese Handhabung der Pakete 1' im HUB-Zentrum ist vorgesehen, daß aus dem Zentralcomputer 7 ein Datensatz 24 an eine SPS-Steuerung 25 (speicherprogrammierbare Streuerung) in das HUB-Zentrum übertragen werden kann, so daß von diesem Moment an die Pakete 1' für den weiteren Durchlauf einen Tourencode C' mit Geokoordinaten, Adressendaten, einer Tour-Nummer, einem Transportbox-Platz sowie Tourplanungsdaten (z. B. Zeitfenster) aufweisen.

Auf Grundlage dieser kompletten Steueranweisungen gemäß des jeweiligen Code C' können die Pakete 1' nach Verteilzonen vorsortiert aus dem Zwischenlager 14 entnommen werden und mittels der Stapeleinrichtung 16 in eine Anordnung 26 (Fig. 2) verbracht werden, in der die sortierten Pakete 1' in einer Last-In-First-Out-Anordnung transportgerecht zu verladen sind. Beim Passieren des Ausganges 5 des HUB-Zentrums können die erweiterten Daten der Paket-Tourencodes C' mittels Klebezettel, elektronischer Beschriftung von Transpondern o. dgl. Informationsträger im Bereich 27 an den Stapeln 6 bzw. Einzelpaketen angebracht werden.

In einer ersten Variante der weiteren Verteilung gemäß Fig. 2 ist denkbar, die als Inhalt der Transportbox definierbaren Paket-Stapel 6 in Form einer Palette oder dergleichen Auflageteil 28 an das Fahrzeug 8 zur weiteren Verteilung als Ganzes zu übergeben. In der mit dem Ausgang 5' dargestellten zweiten Variante im Bereich 27' der Handhabung der Stapel-Anordnung 26 ist vorgesehen, daß der Paket-Stapel 6 in einer Transportbox 30 erzeugt wird, wobei die Paket-Übergabe in die vorgegebene und durch den Code C' prüfbare Lage von Hand oder mittels entsprechender Übergabeeinrichtungen erfolgen kann. Danach kann diese eine bzw. mehrere der Transportboxen 30 in das Fahrzeug 8 übergeben werden und dieses wird gemäß eines Routenplanes 31 in einen Verteilbereich 32 des Umschlagplatzes 18 geführt (Pfeil R). Denkbar ist in dieser Phase auch die sofortige Verteilung der Pakete 1' mittels des Fahrzeuges 8 und eines Routenplanes 33.

Für eine optimale Auslegung des Systems in Bezug auf die Auslieferungsreihenfolge und die Transportraumauslastung ist die Endverteilung der Pakete 1' über den Umschlagplatz 18 bzw. dessen sortierte und nach Verteiltouren geordnete Pakete 1' aufnehmenden Verteilbereich 32 vorgesehen. In dessen Bereich beginnt die in Fig. 3 dargestellte End-Verteilung. Die Fahrzeuge 8, 8' mit den jeweiligen Transportboxen 30 gelangen zu dem über eine Datenleitung 34 (Fig. 2) an den Zentralcomputer 7 angeschlossenen Verteilbereich 32, so daß mehrere oder einzelne der Transport-boxen 30 einem jeweiligen Endverteilfahrzeug 35 optimal zugeordnet und von diesen die dynamisch optimierten Verteiltouren ausgeführt werden. Damit sind im Bereich des Umschlagplatzes 18 ab einem bestimmten Zeitpunkt keine Fahrzeuge mit Paketen 1 bzw. 1' mehr vorhanden, so daß aufwendige Bewachungen im Bereich des Umschlagplatzes 18 entbehrlich sind.

Das End-Verteilfahrzeug 35 ist mit einem insgesamt mit 36 bezeichneten Endgerät 36 versehen, auf das über jeweilige Verknüpfungen 37 bzw. 37' die für die jeweilige Transportbox 30 bzw. das Paket 1' vorliegenden Daten der Paket-Tourencodes C' übertragbar sind. Diese im Bereich des Zentralcomputers 7 vorliegenden Daten können auch direkt per Funk, Diskette oder dergleichen Verbindung 38 auf das Endgerät 36 übertragen werden. An das Endgerät 36 ist ein in das Verteilfahrzeug 35 integrierbares Navigationssystem, beispielsweise GPS (Global Position System), GMS (Mobilfunk) oder dergleichen Anlagen in Form von Zusatzgeräten anschließbar. Dabei ist auch eine interne Fahrzeugsteuerung 39 vorgesehen und aus dem Endgerät 36 kann auch ein Tourenausdruck 40 mit einer Stoppliste der Adressaten 41 entnommen werden. Am Ende der dynamisch optimierten Verteiltour D ist der Adressat 41 erreicht, der über ein entsprechendes Eingabegerät 42 die Annahme des Paketes 1' so quittieren kann, daß dabei die Daten des Endgerätes 36 geprüft durch eine Rückkopplung mit dem Zentralcomputer 7 die lückenlose Sendungsverfolgung bestätigt ist.

In Fig. 4 ist das Zusammenwirken von in einem HUB-Zentrum vorgesehenen Einrichtungen in einer Prinzipdarstellung gezeigt, wobei eingangsseitig mittels des Transportfahrzeuges 20 (Fig. 2) die ungeordneten Pakete 1 über eine Einlaß-Förderstrecke 21 mit der beschriebenen Meßeinrichtung 3 geleitet, so daß die Tourencodes C' der Pakete gelesen und kontrolliert werden. Diese werden danach computergesteuert dem Lager 14 zugeführt oder können direkt in die Transportbox 30 einsortiert werden. Dabei wird die optimale Zuladung berechnet. Außerhalb des HUB-Zentrums sind der Zentralrechner 7 und dessen Verbindung mit dem HUB-Zentrum sowie die End-Verteilfahrzeuge 35 dargestellt.

In dem HUB-Zentrum ist eine Vielzahl der als Transportbox 30 ausgebildeten Trageinheiten vorgesehen, die mit insbesondere genormten Abmessungen den Raum zur Aufnahme der Pakete 1' vorgeben. In diese Transportboxen 30 werden die Pakete 1' gezielt mit Stapeleinrichtungen 16 eingeordnet, wozu eine ausgangsseitige Förderstrecke 5 vorgesehen ist, die mit den nicht näher dargestellten Pack- und Stapeleinrichtungen 16 zusammenwirkt. Das vom Computer 4 bzw. 7 erfaßte Ergebnis dieses die verteilgerechte Reihenfolge und Stapelstellung im Bereich der Transportbox 30 bestimmenden Vorganges kann als Klartext gedruckt oder auf einer Großanzeige dargestellt werden bzw. wird jedes Paket 1' mit dem Transponder o. dgl. ergänzten Informationsträger versehen. Damit sind die Transportboxen 30 nach dem LIFO-Prinzip bepackt und mittels des Fahrzeuges 8 erfolgt der Transport zu einem Umschlagplatz (Miniverteilzentrum) (Fig. 4). Die End-Verteilung erfolgt über den Umschlagplatz 18 gemäß der in Figur 3 dargestellten Verfahrensführung.

In Fig. 5 ist für ein Verteilterritorium 43 die zweckmäßige Anordnung von vier HUB-Zentren (Nord, Süd, Ost, West) dargestellt, die untereinander durch die in Fig. 1 prinzipiell mit 12 bzw. 13 dargestellten Verbindung(en) korrespondieren können. In Fig. 5 ist gezeigt, daß im Bereich des Umschlagplatzes 18 bzw. der vorgelagerten Sammelstelle 2 die Paketcodes C als Identinformationen mittels eines Lesegerätes eingelesen werden, so daß in diesem an sich bekannten Lesegerät sämtliche Daten C eines Erfassungstages enthalten sind. Diese Lesegeräte können im Erfassungsgebiet des Paketes 1, beispielsweise an der Transportbox 30, am Umschlagplatz 18, an einer elektronischen Übergabestelle angeschlossen werden und damit die Paketdaten C zu den Computern 4 bzw. 7 übermittelt werden. Die Übermittlung der Daten C' vom Lesegerät zu den Computern 5 bzw. 7 ist auch über ein mobiles Funknetz möglich.

Diese Daten C (Zieladresse, Absender, Code) und die Meßdaten in Form der Tourencodes C' (Maße, Gewicht) liegen am Erfassungstag zu einem festgelegten Zeitpunkt, beispielsweise 22.00 Uhr, am Zentralcomputer 7 vor (Fig.1), so daß in diesem die zur Steuerung des System erforderlichen Ausgangsdaten optimal erzeugt werden.

Mittels des Zentralcomputers 7 werden nunmehr die Paket-Tourencodes C' nach entsprechenden Postleitzahigebieten in den Zonen Süd, Nord, West und Ost aufgeteilt, wobei die Zuordnung von Postleitzahlgebieten zu dem HUB-Zentrum fest und eindeutig ist. In diesen Postleitzahlgebieten gibt es jeweils ein Hauptverteilzentrum in Form des HUB-Zentrums, mit dem der in Fig. 1 dargestellte Verteilvorgang ausgeführt wird. Denkbar ist dabei auch, daß sich zwischen den HUB-Zentren oder diesen einzelnen zugeordnet die jeweiligen Umschlagplätze 18 vorgesehen sind und in diesen die Pakete 1' entsprechend dem zweiten Verfahrensschritt mit den Transportboxen 30 übernommen und diese danach auf die End-Vorteilfahrzeuge 35 umgesetzt bzw. verteilt werden.

Zwischen den HUB-Zentren kann auch ein nicht näher dargestellter Fernverkehr 44 vorgesehen sein (Fig. 5), so daß in einem als gemeinsamer Mittelpunkt dargestellten Bereich 45 ein Austausch von Transportboxen 30 möglich ist und von diesem Bereich 45 die jeweiligen Fahrzeuge im Nachtsprungverkehr wieder zu ihrem Ausgangspunkt (Nord, Süd, Ost, West) zurückgeführt werden können.

Das vorbeschriebene System kann im Bereich des Zentralcomputers 7 mit lernfähigen Programmbausteinen 46 (Fig. 2, rechts oben) versehen sein, wobei beispielsweise Geodaten und digitale Landkarten 47 und/oder Korrekturprogramme 48 für Entfernungsmatrizen zusammenwirken, mit denen abweichend von einer errechneten Tour Korrekturen möglich sind und ein Nichtabholen/Nichterreichen des Adressaten 41 erfaßt und gespeichert wird.

Die vorstehend beschriebenen Baugruppen der in den HUB-Zentren vorhandenen Einrichtungen sind in ihrer Ausführungsform weitgehend variabel, wobei die eingangsseitige Meßeinrichtung 3 zusätzliche Leseeinheiten zur Erfassung des Absenders oder Markierungseinrichtungen aufweisen kann. Die zur Verfahrensführung vorgesehenen Maße des Paketes 1 können beispielsweise mittels optischer oder mechanischer Sensoren, Bilderkennungsverfahren oder dergleichen Einrichtungen erfaßt werden. Die im HUB-Zentrum befindliche Fördertechnik im Bereich 14, 15, 16 kann beispielsweise eine Sortierung nach Paketinformationen C, HUB-Zentren, Tourengebieten, Postleitzahlen, Geokoordinaten und/oder Stammdaten des Zentralcomputers vornehmen. Die im Bereich der Fördertechnik vorgesehenen Greifeinrichtungen für die Pakete 1' können so aufgebaut sein, daß entsprechend den erfaßten Abmessungen der Pakete 1 eine optimale Erfassung und Beförderung in die Transportboxen 30 erfolgt. Für die Beladung der Transportboxen 30 können entsprechende Hebevorrichtung, Gleiteinrichtungen und/oder Hubeinrichtungen vorgesehen sein, die in entsprechend modifizierter Ausführung auch im Bereich des Umschlagplatzes 18 zur Umverteilung der Transportboxen 30 vorgesehen werden.

Die mit dem Endgerät 36 (Fig. 3) dargestellte Informationsaufnahme bzw. Weitergabe im Bereich des End-Verteilfahrzeuges 35 kann noch dadurch ergänzt werden, daß zur Fahrzeugführung Verkehrsleiteinrichtungen genutzt werden und an Stelle der Empfangsbestätigung 42 ist auch eine Speicherung von Informationen zu Paketschließfächern mit Paketen 1' denkbar. Für die Übergabe der für den Inhalt einer Transportbox 30 zusammengestellten Daten ist die Anwendung eines Computerdruckes, des bereits beschriebenen Transponders oder eines computerbeschriebenen Datenträgers denkbar. Die Tour- und Routendaten werden zur Führung des Fahrzeuges 8 bzw. 35 an das Navigations-System übergeben und zur Kontrolle dieser Führung kann die entsprechende Tourliste direkt durch den Fahrer gelesen und umgesetzt werden. Denkbar sind dabei auch eine zusätzliche Fahrthilfe, in die die Verteiltour zur Unterstützung des Fahrers eingegeben wird. Die vom Adressaten 41 erfolgende Empfangsbestätigung kann auf Papier oder Datenträger erfolgen bzw. kann bei Lagerung von Paketen 1' in einem Paketschließfach die Rückgabe der Schließfachberechtigung als Quittierung gelten.

## Patentansprüche

1. Verfahren zum Verteilen von Paketen o. dgl. Beförderungsgut, wobei die insbesondere von privaten und/oder kommerziellen Absendern zu einem Adressaten zu transportierenden Pakete (1) in einer Sammelstelle (2) erfasst, in dieser die Pakete (1) mit einem Adressen, Paketnummem o. dgl. als elektronisch erfassbare Daten aufweisenden Paketcode (C) versehen und danach die Pakete (1) mittels jeweiliger Transportfahrzeuge verteilt und/oder zugestellt werden, wobei die gesammelten Pakete (1) einem mit mehreren Sammelstellen (2) verbundenen HUB-Zentrum zugeführt, in diesem die jeweiligen Paketcodes (C) mit Paket- Abmessungsdaten in Form von Länge, Breite und Höhe und das Gewicht, den Geokoordinaten (Adressaten) sowie Identfikationsdaten des Paketes (1) zu einem kontrollierbaren Paket-Tourencode (C') vereinigt und diese Paket-Tourencodes (C') sämtlicher Pakete (1') einem Zentralcomputer (7) zugeführt werden, derart, dass danach die Pakete (1') mittels vom Programm des Zentralcomputers (7) erzeugter sowie eine dynamisch optimierbare Tourenplanung (D) bewirkender Ausgangssignale in eine nach Verteilzonen geordnete Reihenfolge verbracht, diese Paket-Reihung sowie die Paket-Tourencodes (C') in verteilgerechter Sortierung (6) in Transportboxen (30) eingeführt, diese von einem Fahrzeug (29) übernommen und hiernach die Pakete (1') durch eine navigationsgesteuerte Verteilung (9) automatisch kontrollierbar dem Adressaten (41) zugestellt werden.

2. Verfahren nach Anspruch 1, **dadurch gekennzeichnet, dass** die erweiterten Paket-Tourencodes (C") mit Abmessungsdaten, Geokoordinaten, Adressaten und Identifikator bereits in der Sammelstelle (2), bei einem Kunden oder direkt beim Absender erfasst, an den Zentralcomputer (7) weitergeleitet und danach im HUB-Zentrum die Datensätze (C') beim Paketeingang geprüft werden.

3. Verfahren nach Anspruch 1 oder 2, **dadurch gekennzeichnet, dass** mehrere HUB-Zentren (HUB. HUB') mit dem einen Zentralcomputer (7) gesteuert werden.

4. Verfahren nach einem der Ansprüche 1 bis 3, **dadurch gekennzeichnet, dass** im HUB-Zentrum die Pakete (1') computergesteuert einem definierte Lagerorte vorgebenden Zwischenlager (14) zugeführt, in diesem in einem vorgegebenen Zeitfenster gehalten und danach die Pakete (1') in verteilgerechter Reihenfolge entnommen werden.

5. Verfahren nach einem der Ansprüche 1 bis 4, **dadurch gekennzeichnet, dass**
- in jeweiligen dezentralen Sammelstellen (2) die Pakete (1) mit einem maschinenlesbaren Informationsträger versehen,
- der jeweilige Paketcode (C) als Identifikationsdaten elektronisch erfasst und dem Zentralcomputer (7) zugeführt,
- die Pakete (1) von den jeweiligen Sammelstellen (2) in einer Transportbox zu einem gemeinsamen Umschlagplatz (18) transportiert,
- von diesem die Pakete (1) in Form einer ungeordneten Transportmenge (20) in der Transportbox zu dem HUB-Zentrum weiterbefördert.
- in diesem zur Vollständigkeitsprüfung der Pakete (1) die Paketcodes (C) in einen HUB-Computer (4) eingelesen,
- die Paketcodes (C) mit Abmessungsdaten des Paketes (1) als elektronisch geprüfte Paket-Tourencodes (C') erzeugt,
- die Paket-Tourencodes (C') dem Zentralcomputer (7) zugeführt und entsprechend der dynamisch optimierbaren Tourenplanung (D) bearbeitet,
- die errechneten Daten der Tourenplanung sowohl an den HUB-Computer (4) als auch den in der Tourenplanung enthaltenen Umschlagplätzen (18) übermittelt,
- die Pakete (1') in einer Last-in-First-Out-Anordnung (LIFO) sortiert transportgerecht aufgereiht,
- ein oder mehrere der erzeugten Paket-Stapel (6) aus dem HUB-Zentrum entnommen,
- die in Transportboxen verbrachten Paket-Stapel (6) mittels eines Transportfahrzeuges (8) zum Umschlagplatz (18) befördert,
- in diesem die Paket-Stapel (6) einem Verteilfahrzeug (35) übergeben,
- von diesem die Paket-Tourencodes (C') eines oder mehrerer der in den Transportboxen befindlichen Paket-Stapel (6) aus dem Zentralcomputer (7) übernommen,
- danach mittels einer durch ein Navigations-System (9) o. dgl, gesteuerten Verteilroute die Pakete (1') dem Adressaten (41) mit dem optimalen Tourenplan (D) zugeführt und
- bei dieser Zustellung die Paket-Tourencodes (C') mit Prüfdaten (42) verglichen werden -

6. Verfahren nach einem der Ansprüche 1 bis 5, **dadurch gekennzeichnet, dass** die dynamisch optimierte Tourenplanung (D) mittels des Zentralcomputers (7) in einem die Auslieferung der Pakete (1') am dem Erfassungstag folgenden Tag ermöglichenden Zeitfenster durchgeführt wird.

7. Verfahren nach einem der Ansprüche 1 bis 6, **dadurch gekennzeichnet, dass** an Stelle der dezentralen Sammelstelle (2) die Pakete (1) von einem Abholdienst übernommen und von diesem mit einem die elektronisch erfassbaren Paketcodes (C) aufnehmenden Informationsträger versehen werden.

8. Verfahren nach einem der Ansprüche 1 bis 7, **dadurch gekennzeichnet, dass** die Pakete (1) von der Sammelstelle (2) aus direkt dem HUB-Zentrum zugeführt werden.

9. Verfahren nach einem der Ansprüche 1 bis 8, **dadurch gekennzeichnet, dass** der Zentralcomputer (7) mit Programmen versehen wird, in die eine vollständige Adressenliste, die dieser zuzuordnenden Postleitzahlen und aktuelle Geokoordinaten eingegeben werden.

10. Verfahren nach einem der Ansprüche 1 bis 9, **dadurch gekennzeichnet, dass** mit den Programmen des Zentralcomputers (7) jeweilige Grenzbereiche der Paket-Abmessungen, eine maximale Anzahl von in einem Paket-Stapel (6) bzw. einer Transportbox zustellbaren Paketen (1') und ein Zeitfenster zur Paketzustellung vorgegeben werden.

11. Einrichtung zum Verteilen von Paketen o. dgl. Beförderungsgut, insbesondere zur Durchführung des Verfahrens gemäß Anspruch 1 bis 10, mit einem HUB-Zentrum, wobei die Einrichtung im Bereich des HUB-Zentrums mit einer jeweilige Sensoreinheiten zur Erfassung von Identifikationsdaten, Paket-Abmessungen in Form von Länge, Breite und Höhe und das Gewicht, Adressen und Geokoordinaten aufweisenden Messvorrichtung (3 ; 21) versehen ist und deren Messdaten (C, C') einem diese den Paketen (1') als beschreibende Daten zuordnenden Computer (4,7) zuführbar sind, derart, dass mittels der vom Computer (4,7) aufgearbeiteten Messdaten (C, C') im HUB-Zentrum eine Steuerung bewirkt ist, mit der die sortierbaren Pakete (1') in geordneter Reihenfolge (30) in zumindest ein Fahrzeug (8; 29; 35) überführbar und die Pakete (1') durch einen mit deren erweiterten Datensatz (C') dynamisch optimierten Tourenplan (D) verteilbar sind.

12. Einrichtung nach Anspruch 11, **dadurch gekennzeichnet, dass** zur Erfassung und Idenfifizierung der Pakete mittels deren Paketcodes (C) ein Transponder als Informationsträger am Paket festlegbar ist, dessen Daten im Bereich eines als Sortierplatz ausgebildeten HUB-Zentrums erfassbar sind und das HUB-Zentrum mit einem eine speicherprogrammierbare Steuerung (SPS) aufweisenden sowie mit einem Zentralcomputer (7) verbindbaren HUB-Computer (4) versehen ist, der zur Handhabung der Pakete (1; 1') mit jeweiligen Sensorvorrichtungen (3), gesteuerten Lagereinrichtungen (14), Packeinrichtungen (15,16) und Verteilsystemen (35,36) auf Basis von Geokoordinaten (9) zusammenwirkt.

13. Einrichtung nach Anspruch 11 oder 12, **dadurch gekennzeichnet, dass** das HUB- Zentrum im Bereich einer einlassseitigen Förderstrecke jeweilige die Pakete (1) einzeln vermessende Sensoren aufweist, deren Vergleichs- und Messergebnisse in Form der Paket-Tourencodes (Datensätze C') sowohl an einen den Informationsträger bildenden Transponder als auch den im HUB-Zentrum befindlichen Computer (4) mit der SPS-Steuerung (25) weitergebbar sind.

14. Einrichtung nach einem der Ansprüche 11 bis 13, **dadurch gekennzeichnet, dass** das HUB-Zentrum im Bereich einer ausgangsseitigen Förderstrecke (5) mit einer Packeinrichtung (16) und einer die in der Transportbox (30) befindlichen Paket-Stapel (6) aufnehmenden Trageinheit versehen ist.

15. Einrichtung nach einem der Ansprüche 11 bis 14, **dadurch gekennzeichnet, dass** als Trageinheit für die sortierten Paket-Stapel (6) eine Transportbox (30) mit genormten Abmessungen vorgesehen ist.

16. Einrichtung nach einem der Ansprüche 11 bis 15, **dadurch gekennzeichnet, dass** die ausgewählten Pakete (1') im Bereich vor der Packeinrichtung (16) ein die Pakete (1') gezielt zur Weitergabe in die Transportboxen (30) verteilendes Transportsystem (15) durchlaufen.

17. Einrichtung nach einem der Ansprüche 11 bis 16, **dadurch gekennzeichnet, dass** die im Zentralcomputer (7) für die jeweilige Transportbox (30) erzeugten Daten der Paket-Tourencodes (C') per Funk, Diskette o. dgl. auf ein im Verteüfahrzeug (35) vorgesehenes Endgerät (36) übertragbar sind.

18. Einrichtung nach einem der Ansprüche 11 bis 17, **dadurch gekennzeichnet, dass** an das Endgerät (36) ein in das Verteilfahrzeug (35) integriertes Navigationssystem o. dgl. Zusatzgeräte (39,40) mit einer Anwendung von Geokoordinaten anschließbar sind.

19. Einrichtung nach einem der Ansprüche 11 bis 18, **dadurch gekennzeichnet, dass** das Endgerät (36) einen die Ausgabe eines Paketes (1') quittierenden Aufnahmeteil (42) aufweist.

## Claims

1. Method for distributing packages or similar dispatched articles, wherein the packages (1) to be transported especially from private and/or commercial senders to an addressee are acquired at a collecting location (2), in that the packages (1) are provided with a package code (C) containing addresses, package numbers or the like as electronically detectable data, and, subsequently, the packages (1) are distributed and/or delivered by means of respective transport vehicles, wherein the collected packages (1) are supplied to a HUB center that is connected to several collecting locations (2), in that the respective package codes (C) are combined with measurement data in form of length, width and height, and weight, the geo coordinates (addressees) as well as identification data of the package (1) to a controllable package routing code (C'), and these package routing codes (C') of all packages (1') are supplied to a central computer (7) in such a way that, subsequently, the packages (1') by means of output signals generated by the program of the central computer (7) as well as effecting a dynamically optimizable route planning (D) are arranged in a sequence sorted in accordance with distribution zones, that this sorted package sequence as well as the package routing codes (C') are introduced into transport boxes (30) in a distribution-compatible sorted arrangement (6), these are transferred onto a vehicle (29), and, subsequently, the packages (1') are delivered by a navigation-controlled distribution (9) in an automatically controllable way to the addressee (41).

2. Method according to claim 1, **characterized in that** the expanded package routing codes (C") with measurement data, geo coordinates, addressees, and identifier are acquired already in the collecting location (2), at a client, or directly at the sender, are transmitted to the central computer (7), and, subsequently, the data sets (C') are checked upon package arrival in the HUB center.

3. Method according to claim 1 or 2, **characterized in that** several HUB centers (HUB, HUB') are controlled by said one central computer (7).

4. Method according to one of the claims 1 to 3, **characterized in that** in the HUB center the packages (1') are supplied by computer control to an intermediate storage facility (14) having defined storage locations, are stored therein within a predetermined time window, and, subsequently, the packages (1') are removed in a distribution-compatible sequence.

5. Method according to one of the claims 1 to 4, **characterized in that**
- in decentralized collecting locations (2), respectively, the packages (1) are provided with a machine-readable information carrier,
the respective package code (C) is electronically acquired as identification data and supplied to the central computer (7),
- the packages (1) of the respective collecting locations (2) are transported in a transport box to a common trans-shipment center (18),
- from the trans-shipment center, the packages (1) in the form of a random transport quantity (20) are transported in the transport box to the HUB center,
- in the HUB center, the package codes (C) are read into a HUB computer (4) for checking completeness of the packages (1),
- the package codes (C) with measurement data of the package (1) are generated as an electronically checked package routing code (C'),
- the package routing codes (C') is supplied to the central computer (7) and processed in accordance with a dynamically optimizable route planning (D),
- the computed data of the route planning are transmitted to the HUB computer (4) as well as to the trans-shipment centers (18) contained within the route planning,
- the packages (1') are arranged in a transport-compatible way in a last-in-first-out arrangement (LIFO),
- one or several of the generated package stacks (6) are removed from the HUB center,
- the package stacks (6) introduced into transport boxes are transported by means of a transport vehicle (8) to the trans-shipment center (18),
- in the trans-shipment center (18) the package stacks (6) are transferred to a distribution vehicle (35),
- the distribution vehicle (35) receives the package routing codes (C') of one or several package stacks (6) contained in the transport boxes from the central computer (7),
- subsequently, by means of a distribution route that is controlled by a navigation system (9) or the like, the packages (1') are delivered to the addressee (41) with the optimized route planning (0), and
- for this delivery the package routing codes (C') are compared with test data (42).

6. Method according to one of the claims 1 to 5, **characterized in that** the dynamically optimized route planning (D) is performed by means of the central computer (7) in a time window that enables delivery of the packages (1') on a day following the day of acquisition.

7. Method according to one of the claims 1 to 6, **characterized in that** in place of the decentralized collecting location (2) the packages (1) are picked up by a pickup service and are provided by the pickup service with an information carrier receiving the electronically detectable packaging codes (C)-

8. Method according to one ofthe claims 1 to 7, **characterized in that** the packages (1) are supplied from the collecting location (2) directly to the HUB center.

9. Method according to one ofthe claims 1 to 8, **characterized in that** the central computer (7) is provided with programs into which a complete address list, the postal codes to be correlated therewith, and actual geo coordinates can be entered.

10. Method according to one of the claims 1 to 9, **characterized in that** with the programs of the central computer (7) respective limit ranges of the package dimensions, a maximum number of packages (1') that can be delivered in a package stack (6) or in a transport box, and a time window for package delivery can be predetermined.

11. Device for distributing packages or similar dispatched articles, in particular, for performing the method according to claim 1 through 10, comprising a HUB center, wherein the device in the area of the HUB center is provided with a measuring device (3, 21) comprising sensor units for detecting identification data, package sizes in the form of length, width and height, and weight, addresses and geo coordinates, respectively, and their measured data (C, C') can be supplied to a computer (4, 7) correlating the data to the packages (1') as descriptive data such that by means of the measured data (C, C') processed by the computer (4, 7) in the HUB center a control action is effected with which the sortable packages (1') are transferable in an ordered sequence (30) into at least one vehicle (8; 29; 35) and the packages (1') are distributable by a route planning (D) that is dynamically optimized by the expanded data set (C').

12. Device according to claim 11, **characterized in that** for detecting and identifying the packages by means of their package codes (C) a transponder as an information carrier can be secured on the package whose data can be acquired in the area of a HUB center that is configured as a sorting location and the HUB center is provided with a HUB computer (4) having a stored-program control unit (SPS) and connectable to a central computer (7), which for handling the packages (1; 1') interacts respectively with sensor devices (3), controlled storage devices (14), packing devices (15, 16), and distribution systems (35, 36) on the basis of the geo coordinates (9).

13. Device according to claim 11 or 12, **characterized in that** the HUB center in the area of an arrival conveying stretch has sensors that individually measure the packages (1), respectively, whose comparing and measuring results in the form of package routing codes (data sets C') can be transmitted to a transponder forming the information carrier as well as to the computer (4) with SPS control unit (25) provided in the HUB center.

14. Device according to one of the claims 11 to 13, **characterized in that** the HUB center in the area of an exit conveying stretch (5) is provided with a packing device (16) and a support device receiving the package stacks (6) contained in the transport box (30).

15. Device according to one of the claims in 11 to 14, **characterized in that** as a support device for the sorted package stacks (6) a transport box (30) having standardized dimensions is provided.

16. Device according to one ofthe claims 11 to 15, **characterized in that** the selected packages (1') in the area upstream ofthe packing device (16) pass through a transport system (15) that distributes the packages (1') in a targeted way for transfer into the transport boxes (30)-

17. Device according to one of the claims 11 to 16, **characterized in that** the data ofthe package routing codes (C') generated in the central computer (7) for the transport box (30), respectively, are transmitted wireless, by diskette or the like onto a terminal device (36) provided in the distribution vehicle (35).

18. Device according to one of the claims 11 to 17, **characterized in that** a navigation system or similar auxiliary devices (39, 40) with an application for geo coordinates that is integrated into the distribution vehicle (35) are connectable to the terminal device (36).

19. Device according to one of the claims 11 to 18, **characterized in that** the terminal device (36) has an input part (42) that acknowledges the delivery of the package (1').

## Revendications

1. Procédé de distribution de colis ou de marchandises analogues à transporter,
selon lequel on détecte dans un point de collecte (2) les colis (1) à transporter notamment d'expéditeurs privés et/ou commerciaux à un destinataire, on munit les colis (1), dans ledit point de collecte, d'un code de colis (C) comportant adresse, numéro de colis ou autres comme données pouvant être acquises par des moyens électroniques puis on livre et/ou distribue les colis (1) au moyen de véhicules transporteurs respectifs,
et selon lequel on envoie les colis (1) collectés à un centre HUB relié à plusieurs points de collecte (2), on réunit dans ledit centre HUB les codes de colis respectifs (C) à des données de dimensions de colis sous la forme longueur, largeur et hauteur ainsi que poids, à des coordonnées géographiques (adresses) ainsi qu'à des données d'identification du colis (1) pour former un code de tournée de colis (C') pouvant être contrôlé et on transmet ces codes de tournées de colis (C') de tous les colis (1) à un ordinateur central (7), de telle sorte que les colis (1') sont ensuite mis dans un ordre respectant des zones de distribution au moyen de signaux de sortie produits par le programme de l'ordinateur central (7) et donnant une planification de tournée (D) pouvant être optimisée de façon dynamique, que cet ordre de colis ainsi que les codes de tournées de colis (C') sont introduits dans des caisses de transport (30) selon un tri (6) adapté à la distribution, que ces caisses de transport sont prises en charge par un véhicule (29) et que les colis (1') sont ensuite livrés au destinataire (41) d'une manière pouvant être automatiquement contrôlée par une distribution (9) commandée par navigation.

2. Procédé selon la revendication 1, **caractérisé en ce qu'**on acquiert les codes de tournées de colis étendus (C") avec données de dimensions, coordonnées géographiques, adresses et identificateurs dès le point de collecte (2), chez un client ou directement chez l'expéditeur, **en ce qu'**on les retransmet à l'ordinateur central (7) et **en ce qu'**on teste ensuite les ensembles de données (C') dans le centre HUB lors de l'arrivée du colis.

3. Procédé selon la revendication 1 ou 2, **caractérisé en ce que** plusieurs centres HUB (HUB, HUB') sont commandés avec le seul ordinateur central (7).

4. Procédé selon l'une des revendications 1 à 3, **caractérisé en ce que**, dans le centre HUB, on envoie les colis par le biais d'une commande par ordinateur à un entrepôt de stockage intermédiaire (14) prescrivant des lieux de stockage définis, on les garde dans cet entrepôt de stockage intermédiaire pendant un intervalle de temps prédéterminé et on prend ensuite les colis (1') dans l'ordre de distribution.

5. Procédé selon l'une des revendications 1 à 4, **caractérisé en ce que**
- dans les points de collecte (2) décentralisés respectifs, on munit les colis (1) d'un support d'informations pouvant être lu par une machine,
- on acquiert le code de colis (C) respectif comme données d'identification par des moyens électroniques et on l'envoie à l'ordinateur central (7),
- on transporte les colis (1) des points de collecte respectifs (2) à un centre de transbordement commun (18) dans une caisse de transport,
- à partir du centre de transbordement commun, on transporte ensuite les colis (1), sous la forme d'un ensemble de transport désordonné (20) dans la caisse de transport, jusqu'au centre HUB,
- dans le centre HUB, pour vérifier l'intégrité des colis (1), on enregistre les codes de colis (C) dans un ordinateur HUB (4),
- on génère les codes de colis (C) avec des données de dimensions du colis (1) comme codes de tournées de colis (C') testés électroniquement,
- on envoie les codes de tournées de colis (C') à l'ordinateur central (7) et on les traite en fonction de la planification de tournée (D) pouvant être optimisée de façon dynamique,
- on transmet les données calculées de la planification de tournée aussi bien à l'ordinateur HUB (4) qu'aux centres de transbordement (18) contenus dans la planification de tournée,
- on range les colis (1') dans une disposition dernier entré, premier sorti (LIFO) selon un tri adapté au transport,
- on prend dans le centre HUB une ou plusieurs piles de colis (6) produites,
- on transporte les piles de colis (6) placées dans des caisses de transport au moyen d'un véhicule transporteur (8) jusqu'au centre de transbordement (18),
- dans ce centre de transbordement, on transfère les piles de colis (6) dans un véhicule de livraison (35),
- à partir de ce véhicule de livraison, on prend dans l'ordinateur central (7) les codes de tournées de colis (C') d'une ou plusieurs piles de colis (6) se trouvant dans les caisses de transport,
- ensuite, au moyen d'un itinéraire de distribution commandé par un système de navigation (9) ou par un système analogue, on envoie les colis (1') au destinataire (41) selon le plan de tournées optimal (D) et
- lors de cette livraison, on compare les codes de tournées de colis (C') à des données de vérification (42).

6. Procédé selon l'une des revendications 1 à 5, **caractérisé en ce que** la planification de tournée (D) optimisée de façon dynamique est effectuée au moyen de l'ordinateur central (7) dans un délai permettant la livraison des colis (1') au jour suivant le jour d'acquisition.

7. Procédé selon l'une des revendications 1 à 6, **caractérisé en ce que**, à la place du point de collecte décentralisé (2), les colis (1) sont pris par un service d'enlèvement et sont munis par ce dernier d'un support d'informations recevant les codes de colis (C) pouvant être acquis par des moyens électroniques.

8. Procédé selon l'une des revendications 1 à 7, **caractérisé en ce que**, à partir du point de collecte (2), on envoie les colis (1) directement au centre HUB.

9. Procédé selon l'une des revendications 1 à 8, **caractérisé en ce que** l'ordinateur central (7) est équipé de programmes dans lesquels on entre une liste d'adresses complète ainsi que les codes postaux et les coordonnés géographiques actuelles qui sont associés à ces adresses.

10. Procédé selon l'une des revendications 1 à 9, **caractérisé en ce que**, avec les programmes de l'ordinateur personnel (7), on prescrit des valeurs limites respectives pour les dimensions de colis, un nombre maximal de colis (1') pouvant être livrés dans une pile de colis (6) ou dans une caisse de transport et un délai jusqu'à la livraison du colis.

11. Dispositif pour distribuer des colis ou des marchandises analogues à transporter, notamment pour la mise en oeuvre du procédé selon l'une des revendications 1 à 10, avec un centre HUB,
le dispositif étant équipé, dans la zone du centre HUB, d'un dispositif de mesure (3 ; 21) comportant des unités d'acquisition respectives pour l'acquisition de données d'identification, de dimensions de colis sous la forme longueur, largeur et hauteur ainsi que poids, d'adresses et de coordonnées géographiques et ces données mesurées (C, C') pouvant être envoyées à un ordinateur (4, 7) les associant aux colis (1') comme données descriptives de telle sorte que, au moyen des données mesurées (C, C') traitées par l'ordinateur (4, 7), une commande est déclenchée dans le centre HUB, commande avec laquelle les colis (1') pouvant être triés peuvent être transférés dans un certain ordre (30) dans au moins un véhicule (8; 29; 35) et avec laquelle les colis (1') peuvent être distribués par un plan de tournée (D) optimisé de façon dynamique avec leur ensemble de données étendu (C').

12. Dispositif selon la revendication 11, **caractérisé en ce que**, pour l'acquisition et l'identification des colis au moyen de leurs codes de colis (C), un transpondeur peut être fixé au colis comme support d'informations, transpondeur dont les données peuvent être acquises dans la zone d'un centre HUB conçu comme un poste de tri, et **en ce que** le centre HUB est équipé d'un ordinateur HUB (4) qui comporte une commande par programme enregistré (SPS), qui peut être relié à un ordinateur central (7) et qui, pour la manipulation des colis (1; 1'), coopère sur la base de coordonnées géographiques (9) avec des dispositifs capteurs respectifs (3), avec des dispositifs de stockage commandés (14), avec des dispositifs d'emballage (15, 16) et avec des systèmes de livraison (35, 36).

13. Dispositif selon la revendication 11 ou 12, **caractérisé en ce que** le centre HUB comporte, dans la zone d'une section de transport côté entrée, des capteurs respectifs qui mesurent individuellement les colis (1) et dont les résultats de mesure et de comparaison peuvent être retransmis sous forme de codes de tournées de colis (ensembles de données C') aussi bien à un transpondeur constituant le support d'informations qu'à l'ordinateur (4) situé dans le centre HUB avec la commande SPS (25).

14. Dispositif selon l'une des revendications 11 à 13, **caractérisé en ce que** le centre HUB est équipé, dans la zone d'une section de transport côté sortie (5), d'un dispositif d'emballage (16) et d'une unité porteuse recevant les piles de colis (6) se trouvant dans la caisse de transport (30).

15. Dispositif selon l'une des revendications 11 à 14, **caractérisé en ce que**, comme unité porteuse pour les piles de colis (6) triées, il est prévu une caisse de transport (30) ayant des dimensions normalisées.

16. Dispositif selon l'une des revendications 11 à 15, **caractérisé en ce que** les colis (1') choisis traversent, dans la zone avant le dispositif d'emballage (16), un système de transport (15) distribuant les colis (l') de manière ciblée pour le transfert dans les caisses de transport (30).

17. Dispositif selon l'une des revendications 11 à 16, **caractérisé en ce que** les données des codes de tournées de colis (C') qui ont été produites dans l'ordinateur central (7) pour la caisse de transport respective (30) peuvent être transmises par radio, disquette ou autre système analogue à un terminal (36) prévu dans le véhicule de livraison (35).

18. Dispositif selon l'une des revendications 11 à 17, **caractérisé en ce qu'**un système de navigation intégré dans le véhicule de livraison (35) ou d'autres accessoires analogues (39, 40) utilisant des coordonnées géographiques peuvent être raccordés au terminal (36).

19. Dispositif selon l'une des revendications 11 à 18, **caractérisé en ce que** le terminal (36) comporte une partie d'enregistrement (42) confirmant la livraison effectuée d'un colis (1').
